# EUROPÄISCHE PATENTSCHRIFT

(11) **EP 1 723 298 B1**
(45) Veröffentlichungstag und Bekanntmachung des Hinweises auf die Patenterteilung: **08.01.2014**
(21) Anmeldenummer: 05715593.9
(22) Anmeldetag: 28.02.2005
(51) Int. Cl.: E05B 9/08, E05B 1/00, E05C 9/04

(54) **VERSCHLUSS ZUR MONTAGE IN DURCHBRÜCHEN IN EINER DÜNNEN WAND**
LOCK TO BE MOUNTED IN OPENINGS IN A THIN WALL
FERMETURE A FIXER DANS DES OUVERTURES MENAGEES DANS UNE PAROI MINCE

(30) Priorität: 27.02.2004 DE 202004003238 U
(43) Veröffentlichungstag der Anmeldung: 22.11.2006
(62) Teilanmeldung aus: 07011329.5
(73) Patentinhaber: Ramsauer, Dieter, 58332 Schwelm (DE)
(72) Erfinder: Ramsauer, Dieter, 58332 Schwelm (DE)
(74) Vertreter: Stratmann, Ernst
(86) Internationale Anmeldenummer: PCT/EP2005/002083
(87) Internationale Veröffentlichungsnummer: WO 2005/083209

(56) Entgegenhaltungen:
- BE-A1- 883 121
- DE-A1- 3 147 854
- DE-C- 342 387
- US-A- 5 251 467

## Beschreibung

### Hintergrund der Erfindung

Die Erfindung betrifft einen Klapphebelverschluß, zur Montage in Durchbrüchen in einer dünnen Wand, umfassend ein auf der einen, äußeren Seite der dünnen Wand anzuordnendes, den äußeren Rand des Durchbruchs überdeckendes Kopfteil, von dem ein den Durchbruch in montierter Stellung durchragendes Rumpfteil ausgeht, von dem in Richtung seiner Außenfläche nachgiebige Halteelemente vorspringen, deren freies Ende eine Schrägfläche zur spielfreien Abstützung des Rumpfteils auf dem Rand oder Kante des Durchbruchs der anderen, inneren Seite der dünnen Wand, angeordnet sind, wobei Rumpfteil und Halteelement zwei getrennte Teile sind.

### Stand der Technik

Dokument EP 1709270 ist Stand der Technik gemäß Artikel 54(3) EPÜ.

Des weiteren ist aus der US-PS 5 435 159 eine Klipsbefestigung für die Schnellmontage eines Verschlußgehäuses bekannt, die beispielsweise in einem runden Durchbruch in einer dünnen Wand angeordnet werden kann. Das für einen Vorreiberverschluß gedachte Gehäuse umfaßt ein auf der einen, äußeren Seite der dünnen Wand anzuordnendes, den äußeren Rand des Durchbruches überdeckendes Kopfteil, nämlich einen Flansch, von dem ein den Durchbruch in montierter Stellung durchragendes Rumpfteil ausgeht, von dem in Richtung seiner Außenfläche nachgiebige Zungenelemente vorspringen, deren freies Ende eine Schrägfläche zur spielfreien Abstützung des Rumpfteils auf dem Rand des Durchbruches der anderen, inneren Seite der dünnen Wand aufweist: Die Haltekraft der mit dem Rumpfteil einstückigen Halte- oder Zungenelemente ist abhängig von deren Federspannung, die vom benutzten Kunststoffmaterial abhängt und daher nicht beliebig groß gemacht werden kann.

Aus der EP 0258491 A1 ist eine ähnliche Konstruktion bekannt, mit der ein Schließzylinder mittels einem den Schließzylinder aufnehmenden, Haltezungen bildenden Kunststoffgehäuse in dünnwandigen Türen, Schubladen oder dgl. befestigbar ist. Durch schräge Flächen an den Zungenenden wird eine erwünschte Anpassbarkeit an üblicherweise auftretende Variationen der zu verriegelnden Bauteile erreicht. In Spalte 9 der Druckschrift wird auch beschrieben, dass die federnden Zungen nach Montage des Schließzylinders in dem Gehäuse nicht mehr nach innen ausweichen können. Nachteilig ist hier, dass eine ganz bestimmte Konstruktion, nämlich ein rundes Gehäuse mit darin eingeführtem Schließzylinder vorgesehen werden muß, um diese Arretierung der Zungen nach der Montage zu ermöglichen.

### Aufgabe der Erfindung

Aufgabe der Erfindung ist es, eine Alternative zur bekannten Anordnung zu schaffen, wo möglichst diese Nachteile nicht auftreten und eine einfache Montage ohne verlierbare Montagemittel, wie Muttern oder Schrauben erlauben, ohne Spezialwerkzeug nicht demontierbar sind, rüttelsicher sind und hohe Festigkeit ermöglichen. Hohe Fertigkeit wird schon dadurch erreicht, dass Rumpfteil und Halteelement zwei getrennte Teile sind. Dadurch wird es möglich, Klapphebelverschlüsse, zu schaffen, deren Haltekraft nicht von dem für die Zungen verwendeten Kunststoffmaterial abhängig ist und damit theoretisch beliebig gestaltet und an die jeweilige Aufgabenstellung angepaßt werden kann.

### Lösungswege

Gelöst wird die Aufgabe durch die Merkmalskombination des Anspruchs 1.

### Kurze Beschreibung der Zeichnungen

Die Erfindung wird nachfolgend von Beispielen näher erläutert, die in den Zeichnungen dargestellt sind.

Es zeigt:
Fig. 1A, 1B, 1C und 1D verschiedene Ansichten eines Klapphebelverschlusses mit erfindungsgemäßer Befestigung in eingeklappter Stellung;
Fig. 1E eine perspektivische Ansicht auf den Klapphebelverschluß in eingeklappter Stellung;
Fig. 1F eine perspektivische Anischt auf den Klapphebelverschluß in eingeklappter Stellung;
Fig. 1G eine Explosionsdarstellung des Klapphebelverschlusses;
Fig. 2A und 2B zwei Ansichten eines anderen Verschlusses mit erfindungsgemäßer Befestigung in einen Durchburch in einer dünnen Wand, und
Fig. 2C den zugehörigen Durchbruch;

Ein Beispiel für eine nicht erfindungsgemäße Befestigung eines Verschlusses ist in den Fig. 1A bis 1G beschrieben. So zeigt die Fig. 1A in einer axialen Schnittansicht einen Klapphebelverschluß 3210, der in einem Rechteckdurchbruch in einer dünnen Wand, wie Türblatt 3216 angeordnet, wobei der Klapphebelverschluß ein auf der einen, äußeren Seite, der dünnen Wand 3216 anzuordnendes, den äußeren Rand des Durchbruchs überdeckendes Kopfteil 3224 aufweist, von dem ein den Durchbruch in montierter Stellung durchragendes Rumpfteil 3226 ausgeht, von dem in Richtung seiner Außenfläche nachgiebige Halteelemente 3236 vorspringen, deren freies Ende an der Schrägfläche 3238 zur spielfreien Abstützung des Rumpfteils 3226 auf dem Rand oder der Kante des Durchbruch der anderen, inneren Seite der dünnen Wand 3216. Rumpfteil 3226 und Halteelement 3236 sind hier zwei getrennte Teile, wobei das Halteelement 3236 in dem Rumpfteil axial in einer Richtung quer zur Längserstreckung des Klapphebels gegen Federkraft verschieblich gelagert sind. Rumpfteil 3226 und Kopfteil 3224 sind einstückig.

In der montierten Stellung befindlichen Verschlußanordnung 3210 verbindet ein betätigbarer Klapphebel 3222, der um eine Achse 3221 im Rumpfteil 3226 schwenkbar gelagert ist, das Ausschwenken durch die Zunge 3270 eines Zylinderschlosses 3254 in der in Fig. 1A dargestellten Stellung, bei der die Zunge auf einen Vorsprung des Rumpfteils 3226 aufliegt. In dieser geschlossenen Stellung hintergreift ein gegen Federkraft verschieblicher fallenartiger Riegel 3252 eine vom Türrahmen 3250 gebildete oder getragene Hintergrifffläche 3274, die hier von einem Haken gebildet wird, der seinerseits mit einem erfindungsgemäßen Halteelement 3235 am Türrahmen 3250 einsteckbar befestigt ist.

Fig. 1B zeigt eine Ansicht von vorne auf den Verschluß gemäß Fig. 1A. Fig. 1C eine Seitenansicht, Fig. 1D eine Ansicht von oben auf den im Türblatt 3216 eingebauten, in den vom Türblatt 3216 und Türrahmen 3250 gebildeten Abkantungsraum hineinreichenden Verschluß 3210.

Fig. 1E zeigt in perspektivischer Ansicht den nach außen hin sichtbaren Teil des verriegelten Verschlusses, Fig. 1F in gleicher Ansicht den geöffneten Verschluß, in welchem Zustand ein mit dem Hebel 3222 drehstarr verbundenen Ansatz 3211 gegen die Kraft der Feder 3241 den Fallenriegel 3252 soweit zurückzieht, dass der Riegel von dem Haken bzw. der Rücksprungfläche 3274 frei kommt und die Tür geöffnet werden kann. Diese Stellung ist in Fig. 1F wiedergegeben.

Weitere Einzelheiten können der Fig. 1G entnommen werden, die eine Explosionsdarstellung der einzelnen Teile des erfindungsgemäßen Verschlusses wiedergibt.

Insbesondere sei auf den Kanal 3239 des Rumpfteils des erfindungsgemäßen Verschlusses hingewiesen, in dem nebeneinander die beiden Halteelemente 3236 gegenläufig unter Federkraft von jeweils einer zugehörigen Spiralfeder 3244 untergebracht sind.

Ein Blockierstopfen 3223 greift in einen Rücksprungbereich 3225 des Halteelementes 3236 ein und stellt eine Wegbegrenzung für das Halteelement 3236 dar.

2 Bei der in den Fig. 2A, 2B dargestellten Ausführungsform gemäß der Erfindung, die besonders starken Belastungen ausgesetzt werden kann, ist der Ausschnitt, siehe die Fig. 87C, etwas komplizierter ausgestaltet, nämlich abweichend von der Rechteckform. Die vier zugehörigen Halteelemente 3336 sind als zwei Paare von jeweils zwei gegenläufigen Elementen 3336 vorhanden und in Richtung der Zungenerstreckung ausgerichtet, im Gegensatz zu der Ausführungsform gemäß Fig. 2G, wo die Halteelemente 3236 senkrecht zu dieser Richtung angeordnet sind.

### Gewerbliche Auswertbarkeit

Die Erfindung ist im Schaltschrankbau gewerblich auswertbar.

### Bezugszeichenliste

- 3210,: Schwenkhebelverschluß,
- 3222: Handhebel
- 3224,: Mulde
- 3225: Rücksprung
- 3226,: Rumpfteil,
- 3235: Halteelement
- 3238: Schrägfläche
- 3239: Aufnahmesackloch, Kanal
- 3244: Feder
- 3250: Rahmen, Türrahmen
- 3252: Vorreiberzunge
- 3254: Zylinder
- 3270: Daumen
- 3274: Rücksprungfläche,

## Patentansprüche

1. Klapphebelverschluss (3310) zur Montage in einem Durchbruch in einer dünnen Wand, umfassend ein auf der einen, äußeren Seite der dünnen Wand anzuordnendes, den äußeren Rand des Durchbruchs überdeckendes Kopfteil, von dem ein den Durchbruch in montierter Stellung durchragendes Rumpfteil (3326) ausgeht, von dem in Richtung seiner Außenfläche nachgiebige Halteelemente (3336) vorspringen, deren freies Ende eine Schrägfläche zur spielfreien Abstützung des Rumpfteils auf dem Rand oder Kante des Durchbruchs der anderen, inneren Seite der dünnen Wand, angeordnet sind, wobei Rumpfteil (3326) und Halteelement (3336) zwei getrennte Teile sind, Rumpfteil (3326) und Kopfteil einstückig gespritzt sind, und der Verschluss (3310) einen im Rumpfteil (3326) um eine Achse (3321) schwenkbar gelagerten Klapphebel aufweist und zumindest zwei Paare von gegenläufigen Halteelementen (3336) in vom Rumpfteil (3326) gebildeten Kanälen in einer zu der Achse (3321) senkrechten Richtung verschieblich gehalten sind.

## Claims

1. A hinged lever closure (3310) for mounting in an opening in a thin wall, comprising a head part which is to be arranged on one, outer, side of the thin wall and which covers the outer rim of the opening and from which there proceeds a body part (3326) which protrudes through the opening in the mounted position and from which there project, towards its outer surface, flexible retaining members (3336), to the free end of which there are arranged an inclined surface for play-free supporting of the body part on the rim or edge of the opening of the other, inner, side of the thin wall, wherein the body part (3326) and the retaining member (3336) are two separate parts, the body part (3326) and head part are integrally injection-moulded, and the closure (3310) has a hinged lever pivotably borne in the body part (3326) about an axis (3321) and at least two pairs of oppositely-moving retaining members (3336) are retained, movably in a direction perpendicular to the axis (3321), in channels formed by the body part (3326).

## Revendications

1. Fermeture à levier rabattable (3310) destinée au montage dans une traversée dans une paroi mince, comprenant une partie de tête qu'il s'agit d'agencer sur un côté extérieur de la paroi mince et couvrant la bordure extérieure de la traversée, de laquelle part une partie de corps qui, dans la position montée, traverse la traversée, avec des éléments de maintien (3336) en saillie depuis la partie de corps et flexibles en direction de sa surface extérieure, dont l'extrémité libre comporte une surface oblique pour le soutien sans jeu de la partie de corps sur la bordure ou sur l'arête de la traversée de l'autre côté intérieur de la paroi mince, dans laquelle la partie de corps (3326) et l'élément de maintien (3336) sont deux pièces séparées, la partie de corps (3326) et la partie de tête sont injectées d'une seule pièce, et dans lequel la fermeture (3310) comprend un levier rabattable monté dans la partie de corps (3326) en pivotement autour d'un axe (3321), et dans laquelle au moins deux paires d'éléments de maintien (3336) agissant en sens contraire sont maintenus dans des canaux formés par la partie de corps (3326), avec possibilité de translation dans une direction perpendiculaire à l'axe (3321).
